# EUROPÄISCHE PATENTSCHRIFT

(11) **EP 1 161 164 B1**
(45) Veröffentlichungstag und Bekanntmachung des Hinweises auf die Patenterteilung: **10.12.2003**
(21) Anmeldenummer: 01942283.1
(22) Anmeldetag: 08.01.2001
(51) Int. Cl.: A47B 88/04

(54) **AUSZIEHFÜHRUNGSGARNITUR FÜR SCHUBLADEN**
GUIDE FITTINGS FOR PULLING OUT DRAWERS
GARNITURE DE GUIDAGE D'EXTRACTION POUR TIROIRS

(30) Priorität: 14.01.2000 AT 502000; 10.03.2000 AT 4012000; 27.10.2000 AT 18352000
(43) Veröffentlichungstag der Anmeldung: 12.12.2001
(73) Patentinhaber: Julius Blum Gesellschaft m.b.H., 6973 Höchst (AT)
(72) Erfinder: FRANCZ, Thomas, A-6845 Hohenems (AT)
(74) Vertreter: Hofinger, Engelbert, Dr.Dr.
(86) Internationale Anmeldenummer: AT0100006
(87) Internationale Veröffentlichungsnummer: WO01050917

(56) Entgegenhaltungen:
- DE-A- 2 421 657
- DE-U- 29 916 841

## Beschreibung

Die Erfindung bezieht sich auf eine Ausziehführungsgamitur für Schubladen mit je einer ladenseitigen Ausziehschiene und je einer korpusseitigen Tragschiene an den beiden Seiten der Schublade, wobei gegebenenfalls zwischen der Tragschiene und der Ausziehschiene eine Mittelschiene verschiebbar angeordnet und die Ausziehschiene vorzugsweise in eine Schubladenzarge eingesetzt und in dieser fixiert ist und mit einem Dämpfer, der die Einschubbewegung der Ausziehschiene dämpft bevor diese die hintere Endstellung erreicht, vgl. z.B. DE-U-299 16 841.

Aufgabe der Erfindung ist es, den Dämpfer besser in die Ausziehführungsgamitur zu integrieren.

Die erfindungsgemäße Aufgabe wird dadurch gelöst, daß der Dämpfer zwischen der Ausziehschiene und einem Schieber wirkt, der auf der Ausziehschiene verschiebbar geführt ist, wobei der Schieber einen Anschlag aufweist, mit dem er bevor die Ausziehschiene ihre hintere Endstellung erreicht, an der Korpusschiene oder der Mittelschiene anschlägt.

Vorteilhaft ist vorgesehen, daß der Dämpfer auf oder in dem Schieber lagert, wobei die Ausziehschiene ein Widerlager für den Dämpfer aufweist.

Vorteilhaft ist weiters vorgesehen, daß der Dämpfer als Fluiddämpfer ausgebildet ist, wobei als Dämpfungsmedium Luft oder eine Flüssigkeit, vorzugsweise ein Öl eingesetzt wird.

Nachfolgend wird ein Ausführungsbeispiel der Erfindung anhand der Figuren der beiliegenden Zeichnungen beschrieben.

Die Fig. 1 zeigt eine schematisch gehaltene einer erfindungsgemäßen Ausziehführungsgarnitur in der voll ausgezogenen Stellung.
Die Fig. 2 bis 5 zeigen Seitenansichten dieser erfindungsgemäßen Ausziehführungsgarnitur in verschiedenen Zwischenstellungen.
Die Fig. 6 zeigt eine Seitenansicht dieser Ausziehführungsgarnitur in der Schließstellung.
Die Fig. 7 zeigt eine Seitenansicht des vorderen Bereichs der erfindungsgemäßen Ausziehführungsgarnitur bei geschlossener Schublade.
Die Fig. 8 zeigt einen Schnitt nach der Linie A-A der Fig. 7.
Die Fig. 9 zeigt eine Seitenansicht des vorderen Bereichs der erfindungsgemäßen Ausziehführungsgarnitur bei teilweise herausgezogener Schublade.
Die Fig. 10 zeigt eine Seitenansicht eines weiteren Ausführungsbeispiels einer erfindungsgemäßen Ausziehführungsgarnitur im Bereich der Dämpfeinrichtung und bei geöffneter Schublade.
Die Fig. 11 zeigt eine Seitenansicht dieser Ausziehführungsgarnitur, wobei die Schublade soweit in den Möbelkorpus eingeschoben wurde, daß die Dämpfwirkung beginnt.
Die Fig. 12 zeigt eine Seitenansicht dieser Ausziehführungsgarnitur bei vollständig in den Möbelkorpus eingeschobener Schublade.

Die erfindungsgemäße Ausziehführungsgarnitur weist an jeder Seite der Schublade 1 eine an einer Korpusseitenwand 2 befestigte Tragschiene 3 eine an der Schublade 1 innerhalb der Schubladenzarge 4 angeordnete Ausziehschiene 5 und eine zwischen den Schienen 3 und 5 ablaufende Mittelschiene 6 auf.

Die Last zwischen den Schienen 3, 5, 6 wird in herkömmlicher Weise über Laufrollen und/oder Gleiter vorzugsweise über Laufrollen die im Laufwagen gelagert sind, übertragen.

Die Dämpfeinrichtung 7 ist an der Ausziehschiene 5 gelagert, sie besteht aus einem Schieber 9 und einem Dämpfer 10, der im Ausführungsbeispiel nach den Fig. 1 bis 9 im Schieber 9 gelagert ist. In beiden gezeigten Ausführungsbeispielen ist der Dämpfer 10 als Fluiddämpfer mit einem Zylinder und einem darin linear verfahrbaren Kolben ausgebildet. Der Kolben weist eine Kolbenstange 11 auf, die im Ausführungsbeispiel nach den Fig. 1 bis 9 einen Stößel 12 trägt. Der Dämpfer 10 kann sowohl als Luftdämpfer als auch als Flüssigkeitsdämpfer ausgebildet sein. Der Schieber 9 weist einen Anschlag 8 auf. Der Schieber 9 ist gehäuseartig ausgeführt und der Dämpfer 10 ist in den Schieber 9 eingesetzt und wird mittels einer Schraube 13 um Schieber 9 gehalten.

Wird die Schublade 1 geschlossen, so trifft der Anschlag 8 des Schiebers 9 auf das vordere Ende 14. Der Tragschiene 3 und der Schieber 9 ist nicht weiter verfahrbar.

Die Ausziehschiene 5 hingegen wird mit der Schublade 1 zusammen weiter in den Möbelkorpus hineinbewegt, wobei ihr Widerlager 15 auf den Stößel 12 drückt und somit den Kolben des Dämpfers 10 gegen den Widerstand der Dämpfungsflüssigkeit oder der Luft in den Zylinder hineindrückt. Dadurch kommt es zu einer sanften Dämpfung der Einfahrtsbewegung der Schublade 1 und es wird verhindert, daß die Frontblende 16 mit Wucht an den Korpusseitenwänden 2 anschlägt.

Das Widerlager 15 ist im gezeigten Ausführungsbeispiel nicht unmittelbar an der Ausziehschiene 5 ausgebildet, sondern Teil einer Halterung 17 für die Dämpfeinrichtung 7, die starr mit der Ausziehschiene 5 verbunden ist. Das Widerlager 15 ragt dabei durch einen Schlitz 18 im Schieber 9. Der Schieber 9 wird von der Halterung 17 U-förmig umgriffen.

Wird die Schublade 1 geöffnet, wird der Schieber 9 durch eine Feder, die im Dämpfer 10 integriert ist, wieder in seine Bereitschaftsstellung gebracht.

In den Fig. 7 und 9 ist noch die Befestigungseinrichtung 19 für die Frontblende 16 gezeigt, um die Position der Dämpfeinrichtung 7 zu verdeutlichen.

Die Fig. 10 bis 12 zeigen Ausführungsbeispiel bei dem der Schieber 9 am vorderen Ende der Mittelschiene 6 anstößt. Wenn die Ausziehschiene 5 relativ zum Schieber 9 weiter nach hinten bewegt wird, wird der Kolben des Dämpfers 10 in den Zylinder gedrückt und die Einschubbewegung der Schublade 1 wird gedämpft.

In diesem Ausführungsbeispiel lagert der Dämpfer 10 in einer Hülse 27, die kippbar am Schieber 9 angelenkt ist. Das freie Ende der Kolbenstange 11 des Dämpfers 10 lagert an der Ausziehschiene 5. Während der Dämpfung führt der Dämpfer 10 eine leichte Kippbewegung durch.

Am Schieber 9 ist ein Haken 26 vorgesehen, der die Mittelschiene 6 in der eingeschobenen Stellung untergreift.

In den gezeigten Ausführungsbeispielen ist am hinteren Ende der Tragschiene 3 eine Einzugsvorrichtung 20 angeordnet.

Auf der Mittelschiene 6 lagert ein Reibrad 21, das gegebenenfalls auch mit einem Zahnkranz versehen sein kann.

Bei ihrem vorderen Ende ist die Mittelschiene 6 mit einer Kupplungsvorrichtung versehen, über die die Mittelschiene 6 mit der Ausziehschiene 5 kuppelbar ist.

Die Kupplungsvorrichtung umfaßt einen kippbar an der Mitelschiene 6 gelagerten Hebel 22, der in der Kupplungstellung in einer Ausbuchtung 23 der Ausziehschiene 5 einrastet.

Am Anfang der Schließbewegung laufen die Mittelschiene 6 und die Ausziehschiene 5 differential zueinander ab, da das Reibrad 21 auf der Reibfläche 24 aufliegt und sich die Ausziehschiene 5 am Reibrad 21 abstützt.

Haben die Mittelschiene 6 und die Ausziehschiene 5 die in der Fig. 2 gezeigte Stellung erreicht, verläßt das Reibrad 21 die Reibfläche 24 und die Steuerwirkung des Reibrades 21 wird aufgehoben.

Dafür schlägt der Anschlag 25 der Ausziehschiene 5 am vorderen Ende der Mittelschiene 6 an und die Mittelschiene 6 wird von der Ausziehschiene 5 weiter in den Korpus hineingeschoben.

Wenn die Mittelschiene 6 und die Ausziehschiene 5 die Fig. 3 gezeigte Stellung erreicht haben, stößt der Hebel 22 der Kupplungseinrichtung am vorderen Ende der Tragschiene 3 bzw. der Reibfläche 24 an, wird in die senkrechte Stellung gekippt und rastet in der Ausbuchtung 23 der Ausziehschiene 5 ein. Die Ausziehschiene 5 wird dadurch mit der Mittelschiene 6 gekuppelt und die beiden Schienen 5, 6 werden gemeinsam in der Schließrichtung weiterbewegt bis der Schieber 9 mit seinem Anschlag 8 am vorderen Ende der Tragschiene 3 anstößt.

Nachdem die Schublade 1 ein kurzes Stück eingefahren wurde, kommt es zur Kupplung der Mittelschiene 6 mit der Einzugsvorrichtung 20, wobei die Einzugsvorrichtung 20 am hinteren Ende der Mittelschiene 6 angreift. Nun wird die Mittelschiene 6 gemeinsam mit der Ausziehschiene 5 weiter in den Möbelkorpus hineingezogen, wobei diese Bewegung vom Dämpfer 10 gedämpft wird. Es kommt zu einem sehr ruhigen Einlauf der Schublade in den Möbelkorpus.

Beim Ausziehen der Schublade 1 bleibt zuerst die Ausziehschiene 5 mit der Mittelschiene 6 gekoppelt und diese werden gemeinsam nach außen bewegt, bis der Hebel 22 die Tragschiene 3 verläßt und in die in der Fig. 1 gezeigte Stellung gekippt wird. Die Kupplung zwischen der Ausziehschiene 5 und der Mittelschiene 6 wird dadurch gelöst. Anschließend fährt die Reibrolle 21 auf der Reibfläche 24 der Tragschiene 3 auf und es kommt zu einem differentialen Verfahren der Schienen 5, 6.

Die im Dämpfer 10 integrierte Rückstellfeder bringt den Dämpfer 10 wieder in die Bereitschaftsstellung.

## Patentansprüche

1. Ausziehführungsgarnitur für Schubladen mit je einer ladenseitigen Ausziehschiene (5) und je einer korpusseitigen Tragschiene (3) an den beiden Seiten der Schublade, wobei gegebenenfalls zwischen der Tragschiene und der Ausziehschiene eine Mittelschiene (6) verschiebbar angeordnet und die Ausziehschiene (5) vorzugsweise in eine Schubladenzarge eingesetzt und in dieser fixiert ist und mit einem Dämpfer (10), der die Einschubbewegung der Ausziehschiene dämpft, bevor diese die hintere Endstellung erreicht, **dadurch gekennzeichnet, daß** der Dämpfer (10) zwischen der Ausziehschiene (5) und einem Schieber (9) wirkt, der auf der Ausziehschiene (5) verschiebbar geführt ist, wobei der Schieber (9) einen Anschlag (8) aufweist, mit dem er bevor die Ausziehschiene (5) ihre hintere Endstellung erreicht, an der Korpusschiene (3) oder der Mittelschiene (6) anschlägt.

2. Ausziehführungsgarnitur nach Anspruch 1, **dadurch gekennzeichnet, daß** der Dämpfer (10) auf oder in dem Schieber (9) lagert, wobei die Ausziehschiene (5) ein Widerlager (15) für den Dämpfer (10) aufweist.

3. Ausziehführungsgarnitur nach Anspruch 1 oder 2, **dadurch gekennzeichnet, daß** der Anschlag (8) des Schiebers (9) am vorderen Ende (14) der Korpusschiene (3) anschlägt.

4. Ausziehführungsgarnitur nach einem der Ansprüche 1 bis 3, **dadurch gekennzeichnet, daß** bei einer Ausziehführungsgarnitur mit einer Mittelschiene (6) eine Kupplung vorgesehen ist, die die Ausziehschiene (5) und die Mittelschiene (6) im hinteren Verfahrbereich miteinander kuppelt.

5. Ausziehführungsgamitur nach einem der Ansprüche 1 bis 4, **dadurch gekennzeichnet, daß** der Dämpfer (10) ein Fluiddämpfer ist.

6. Ausziehführungsgarnitur nach einem der Ansprüche 1 bis 5, **dadurch gekennzeichnet, daß** der Dämpfer (10) einen in einem Zylinder linear verfahrbaren Kolben aufweist.

7. Ausziehführungsgarnitur nach Anspruch 5 oder 6, **dadurch gekennzeichnet, daß** als Fluid eine Flüssigkeit, vorzugsweise ein Öl eingesetzt wird.

8. Ausziehführungsgamitur nach Anspruch 5 oder 6, **dadurch gekennzeichnet, daß** der Fluiddämpfer als Luftdämpfer ausgeführt ist.

9. Ausziehführungsgarnitur nach einem der Ansprüche 1 bis 8, **dadurch gekennzeichnet, daß** der Schieber (9) beim vorderen Ende der Ausziehschiene (5) angeordnet ist.

10. Ausziehführungsgarnitur nach einem der Ansprüche 1 bis 9, **dadurch gekennzeichnet, daß** Widerlager (15) an einer an der Ausziehschiene (5) befestigten oder ausgeformten Führung (17) für den Schieber (9) ausgebildet ist.

11. Ausziehführungsgarnitur nach einem der Ansprüche 1 bis 10, **dadurch gekennzeichnet, daß** der Schieber (9) gehäuseartig angeführt ist und der Dämpfer (10) in einen Hohlraum des Schiebers (9) eingesetzt ist.

12. Ausziehführungsgamitur nach Anspruch 11, **dadurch gekennzeichnet, daß** im Schieber (9) eine Schraube (13) lagert, mittels der der Zylinder des Dämpfers (10) im Schieber (9) fixierbar ist.

13. Ausziehführungsgarnitur nach einem der Ansprüche 1 bis 12, **dadurch gekennzeichnet, daß** die Führung (17) für den Schieber (9) diesen U-förmig umfaßt.

14. Ausziehführungsgarnitur nach einem der Ansprüche 1 bis 13, **dadurch gekennzeichnet, daß** der Anschlag (8) des Schiebers (9) in Funktionslage der Schublade (1 ) nach unten ragt.

15. Ausziehführungsgarnitur nach einem der Ansprüche 1 bis 14, **dadurch gekennzeichnet, daß** der Schieber (9) an der Oberseite des Laufsteges der Ausziehschiene (5) verschiebbar geführt ist.

16. Ausziehführungsgamitur nach einem der Ansprüche 1 bis 15, **dadurch gekennzeichnet, daß** der Dämpfer (10) in einer am Schieber (9) kippbar gelagerten Hülse (27) gehalten ist.

## Claims

1. A pull-out guide assembly for drawers having a pull-out rail on the drawer side and a support rail on the carcass side on both sides of the drawer, where appropriate a central rail being arranged displaceably between the support rail and the pull-out rail, and the pull-out rail preferably being inserted in a drawer side wall and being fixed therein, and having a damper which damps the push-in movement of the pull-out rail before the latter reaches the rear end position, **characterised in that** the damper (10) acts between the pull-out rail (5) and a slide (9) which is guided displaceably on the pull-out rail (5), the slide (9) having a stop (8) by means of which it abuts against the support rail (3) or the central rail (6) before the pull-out rail (5) reaches its rear end position.

2. A pull-out guide assembly according to claim 1, **characterised in that** the damper (10) is mounted on or in the slide (9), the pull-out rail (5) having an abutment (15) for the damper (10).

3. A pull-out guide assembly according to claim 1 or 2, **characterised in that** the stop (8) of the slide (9) abuts against the front end (14) of the support rail (3).

4. A pull-out guide assembly according to one of claims 1 to 3, **characterised in that** in the case of a pull-out guide assembly having a central rail (6) a coupling is provided which couples the pull-out rail (5) and the central rail (6) to one another in the rear region of displacement.

5. A pull-out guide assembly according to one of claims 1 to 4, **characterised in that** the damper (10) is a fluid damper.

6. A pull-out guide assembly according to one of claims 1 to 5, **characterised in that** the damper (10) has a piston which can move linearly in a cylinder.

7. A pull-out guide assembly according to claim 5 or 6, **characterised in that** as the fluid a liquid, preferably an oil, is used.

8. A pull-out guide assembly according to claim 5 or 6, **characterised in that** the fluid damper is constructed as an air damper.

9. A pull-out guide assembly according to one of claims 1 to 8, **characterised in that** the slide (9) is arranged at the front end of the pull-out rail (5).

10. A pull-out guide assembly according to one of claims 1 to 9, **characterised in that** an abutment (15) is constructed on a guide (17), secured to or formed on the pull-out rail (5), for the slide (9).

11. A pull-out guide assembly according to one of claims 1 to 10, **characterised in that** the slide (9) is made in the manner of a housing and the damper (10) is inserted into a hollow in the slide (9).

12. A pull-out guide assembly according to claim 11, **characterised in that** a screw (13) is borne in the slide (9), and the cylinder of the damper (10) is fixable in the slide (9) by means of this screw (13).

13. A pull-out guide assembly according to one of claims 1 to 12, **characterised in that** the guide (17) for the slide (9) surrounds the latter in a U-shaped arrangement.

14. A pull-out guide assembly according to one of claims 1 to 13, **characterised in that** the stop (8) of the slide (9) projects downward in the functional position of the drawer (1).

15. A pull-out guide assembly according to one of claims 1 to 14, **characterised in that** the slide (9) is guided displaceably on the upper side of the running web of the pull-out rail (5).

16. A pull-out guide assembly according to one of claims 1 to 15, **characterised in that** the damper (10) is held in a tube (27) which is borne in tiltable manner on the slide (9).

## Revendications

1. Garniture de guidage d'extraction pour tiroirs, comportant chacune une glissière d'extraction (5), située côté tiroir et une glissière support (3), située côté corps de meuble, sur les deux faces du tiroir, où, le cas échéant, entre la glissière support et la glissière d'extraction, est disposée de façon déplaçable une glissière médiane (6) et la glissière d'extraction (5) étant insérée de préférence dans un châssis de tiroir et fixée dans celui-ci, et avec un amortisseur (10), amortissant le mouvement d'introduction de la glissière d'extraction, avant que celle-ci atteigne la position finale arrière, **caractérisée en ce que** l'amortisseur (10) agit entre la glissière d'extraction (5) et un coulisseau (9), guidé de façon déplaçable sur la glissière d'extraction (5), le coulisseau (9) présentant une butée (8) à l'aide de laquelle il atteint avant la glissière d'extraction (5) sa position finale arrière en butée sur la glissière de corps de meuble (3) ou sur la glissière médiane (6).

2. Garniture de guidage d'extraction selon la revendication 1, **caractérisée en ce que** l'amortisseur (10) est monté sur ou dans le coulisseau (9), la glissière d'extraction (5) présentant un contre-appui (15) pour l'amortisseur (10).

3. Garniture de guidage d'extraction selon la revendication 1 ou 2, **caractérisée en ce que** la butée (8) du coulisseau (9) vient buter sur l'extrémité avant (14) de la glissière de corps de meuble (3).

4. Garniture de guidage d'extraction selon l'une des revendications 1 à 3, **caractérisée en ce que**, dans le cas d'une garniture de guidage d'extraction munie d'une glissière médiane (6), est prévu un accouplement, accouplant ensemble, dans la zone de déplacement arrière,la glissière d'extraction (5) et la glissière médiane (6).

5. Garniture de guidage d'extraction selon l'une des revendications 1 à 4, **caractérisée en ce que** l'amortisseur (10) est un amortisseur à fluide.

6. Garniture de guidage d'extraction selon l'une des revendications 1 à 5, **caractérisée en ce que** l'amortisseur (10) présente un piston, déplaçable de façon linéaire dans un cylindre.

7. Garniture de guidage d'extraction selon la revendication 5 ou 6, **caractérisée en ce qu'**on utilise comme fluide un liquide, de préférence une huile.

8. Garniture de guidage d'extraction selon la revendication 5 ou 6, **caractérisée en ce que** l'amortisseur à fluide est réalisé sous la forme d'amortisseur pneumatique.

9. Garniture de guidage d'extraction selon l'une des revendications 1 à 8, **caractérisée en ce que** le coulisseau (9) est disposé à l'extrémité avant de la glissière d'extraction (5).

10. Garniture de guidage d'extraction selon l'une des revendications 1 à 9, **caractérisée en ce que** le contre-appui (15) est réalisé sur un guidage (17), fixé ou formé sur la glissière d'extraction (5), pour le coulisseau (9).

11. Garniture de guidage d'extraction selon l'une des revendications 1 à 10, **caractérisée en ce que** le coulisseau (9) est guidé côté boîtier, et l'amortisseur (10) est inséré dans un espace creux du coulisseau (9) .

12. Garniture de guidage d'extraction selon la revendication 11, **caractérisée en ce que**, dans le coulisseau (9), est montée une vis (13), à l'aide de laquelle le cylindre de l'amortisseur (10) est susceptible d'être fixé dans le coulisseau (9).

13. Garniture de guidage d'extraction selon l'une des revendications 1 à 12, **caractérisée en ce que** le guidage (17), prévu pour le coulisseau (9), entoure celui-ci en forme de U.

14. Garniture de guidage d'extraction selon l'une des revendications 1 à 13, **caractérisée en ce que** la butée (8) du coulisseau (9) ressort vers le bas lorsque le tiroir (1) est en position fonctionnelle.

15. Garniture de guidage d'extraction selon l'une des revendications 1 à 14, **caractérisée en ce que** le coulisseau (9) est guidé de façon à être déplaçable sur la face supérieure de la nervure de défilement de la glissière d'extraction (5).

16. Garniture de guidage d'extraction selon l'une des revendications 1 à 15, **caractérisée en ce que** l'amortisseur (10) est maintenu dans une douille (27), montée de façon basculable sur le coulisseau (9).
